# EUROPÄISCHE PATENTSCHRIFT

(11) **EP 1 215 649 B1**
(45) Veröffentlichungstag und Bekanntmachung des Hinweises auf die Patenterteilung: **13.09.2006**
(21) Anmeldenummer: 01000718.5
(22) Anmeldetag: 06.12.2001
(51) Int. Cl.: G09G 3/28

(54) **Plasmabildschirm**
Plasma display panel
Panneau d'affichage au plasma

(30) Priorität: 12.12.2000 DE 10061722
(43) Veröffentlichungstag der Anmeldung: 19.06.2002
(73) Patentinhaber: Philips Intellectual Property & Standards GmbH, 20099 Hamburg (DE); Koninklijke Philips Electronics N.V., 5621 BA Eindhoven (NL)
(72) Erfinder: Wendt, Matthias c/o Philips Corp.Int.Prop. GmbH, 52066, Aachen (DE)
(74) Vertreter: Volmer, Georg

(56) Entgegenhaltungen:
- US-A- 5 952 986
- YAMAMOTO T ET AL: "A 40-IN.-DIAGONAL HDTV PLASMA DISPLAY" SID INTERNATIONAL SYMPOSIUM - DIGEST OF TECHNICAL PAPERS. SEATTLE, MAY 16 - 21, 1993, PLAYA DEL REY, SID, US, Bd. 1 VOL. 24, 16. Mai 1993 (1993-05-16), Seiten 165-168, XP000470753 ISSN: 0097-966X
- PATENT ABSTRACTS OF JAPAN vol. 2000, no. 05, 14. September 2000 (2000-09-14) -& JP 2000 056701 A (PIONEER ELECTRON CORP;SHIZUOKA PIONEER KK), 25. Februar 2000 (2000-02-25)
- PATENT ABSTRACTS OF JAPAN vol. 1999, no. 05, 31. Mai 1999 (1999-05-31) -& JP 11 041545 A (FUJITSU GENERAL LTD), 12. Februar 1999 (1999-02-12)
- PATENT ABSTRACTS OF JAPAN vol. 1997, no. 07, 31. Juli 1997 (1997-07-31) -& JP 09 062226 A (NEC CORP), 7. März 1997 (1997-03-07)

## Beschreibung

Die vorliegende Erfindung betrifft eine Anordnung mit einem Plasmabildschirm.

Derzeit auf dem Markt erhältliche Fernsehgeräte mit Plasmabildschirmen erfordern einen erheblichen Aufwand, was die Abschirmung elektromagnetischer Felder betrifft. So ist unter anderem ein massives Aluminium- oder Metallgehäuse in Verbindung mit einer metallbeschichteten Frontscheibe erforderlich, um die gesetzlichen Anforderungen bezüglich elektromagnetischer Verträglichkeit erfüllen zu können. Diese Abschirmungsmaßnahmen sind zum einen teuer und erhöhen zum anderen das Gewicht der Geräte.

D1 (T. Yamamoto et al.: "A 40-In.-Diagonal HDTV Plasma Display" SID International Symposium - Digest of Technical Papers. Seattle, May 16 - 21, 1993, Playa del Rey, SID, US, Bd. 1 Vol. 24, 16. Mai 1993 (1993-05-16), Seiten 165-168, XP000470753 ISSN: 0097-966X) beschreibt ein HDTV Plasma Display mit einer Diagonaler von 40 inch, das mit einer hochgenauen großflächigen Siebdrucker erzeugt wird. Hierbei reduzieren neuentwickelte hybride ICs die Dicke der Displayeinheit auf 8cm.

US 6 366 264 (MASAKAZU KURUMADA), 2. April 2002, beschreibt eine Anordnung zum Anbringen eines Treibermoduls an einem Flachbildschirm, auf dem durch das Treibermodul ein Bild dargestellt wird, wobei es sich bei dem Flachbildschirm um ein Plasmabildschirm oder Flüssigkristallbildschirm handelt.

US-A-5 952 986 (NGUYEN THANH NHAN et al), 14. September 1999, beschreibt einen AC-getriebenen Plasmabildschirm mit einer Matrixanordnung aus Reihen und Spalten mit Elektrodenpaaren zum Ermitteln von Oberflächenentladungszählern.

Patent Abstracts of Japan vol. 1999, no. 05, 31. Mai 1999 (1999-05-31) -& JP 11 041545 A (Fujitsu General Ltd.), 12. Februar 1999 (1999-02-12) beschreibt einen Bildschirm, bei dem störende Elektromagnetische Strahlung durch einen Draht, der den Plasmabildschirm und eine gedruckte Platine, die den Plasmabildschirm antreibt, mit einander verbindet, verringert wird.

Patent Abstracts of Japan vol. 1997, no. 07, 31. Juli 1997 (1997-07-31) -& JP 09 062226 A (NEC Corp), 7. März 1997 (1997-03-07) beschreibt eine Treiberschaltung für einen Flachbildschirm, der für einen Personalcomputer, eine Arbeitsstation oder einen Flachbildfernseher verwendet wird.

Aufgabe der vorliegenden Erfindung ist es, die Schaltkreise und Stromzuführungen zur Ansteuerung eines solchen Plasmabildschirms so zu verbessern, dass die Abstrahlung elektromagnetischer Wellen reduziert wird und zusätzliche Schirmungsmaßnahmen überflüssig sind.

Gemäß einer beispielhaften Ausführungsform der vorliegenden Erfindung wird die Aufgabe durch einen Plasmabildschirm gelöst, der eine vorderseitige lichtdurchlässige Scheibe aufweist, eine rückwärtige Wand, Zellen zur Erzeugung von Bildpunkten, X-Elektroden und Y-Elektroden zur Kontaktierung der Zellen, elektronische Schaltkreise zur Ansteuerung der X-Elektroden und der Y-Elektroden und erste Stromzuführungen und zweite Stromzuführungen, wobei die rückwärtige Wand eine Innenseite und eine Außenseite aufweist, die Zellen zwischen der Scheibe und der Innenseite der rückwärtigen Wand angeordnet sind, die X-Elektroden und die Y-Elektroden auf der Innenseite der rückwärtigen Wand angeordnet sind, die elektronischen Schaltkreise auf der den Zellen abgewandten Außenseite der rückwärtigen Wand angeordnet sind, die ersten Stromzuführungen zum Herstellen einer elektrischen Verbindung zwischen den X-Elektroden und den elektronischen Schaltkreisen zur Ansteuerung der X-Elektroden im Bereich einer ersten Außenkante der rückwärtigen Wand ausgeführt sind, die zweiten Stromzuführungen zum Herstellen einer elektrischen Verbindung zwischen den Y-Elektroden und den elektronischen Schaltkreisen zur Ansteuerung der Y-Elektroden im Bereich einer zweiten Außenkante der rückwärtigen Wand, welche der ersten Außenkante gegenüber liegt, ausgeführt sind, die Stromzuführungen weitgehend parallel zueinander verlaufen, die Stromzuführungen in einem schmalen senkrecht zu den Stromzuführungen über die ganze Breite der rückwärtigen Wand verlaufenden Kontaktbereich enden, die elektronischen Schaltkreise die Stromzuführungen in dem schmalen Kontaktbereich kontaktieren und wobei durch die schmale Ausgestaltung des Kontaktbereichs eine Abstrahlung von elektromagnetischen Feldern verringert wird.

Damit wird durch eine veränderte Anordnung der Schaltkreise zur Ansteuerung des Plasmabildschirms die Stromführung zwischen den Display-Platinen und den Elektroden der Bildpunkte des Bildschirms so verändert, dass sich die Abstrahlung verringert. Dazu sind die Stromzuführungen zu den Anschlüssen der Elektroden des Plasmabildschirms nicht wie bisher üblich nur in den Randbereichen des Plasmabildschirms vorhanden, sondern sie führen über die gesamte Rückseite des Plasmabildschirms und enden von beiden Seiten kommend in einem schmalen senkrecht zu den Stromführungen verlaufenden Kontaktbereich. Dieser Bereich des Plasmabildschirms verhindert eine antennenförmige Abstrahlung von elektromagnetischen Feldern, da die von beiden Seiten kommenden Stromführungen elektrisch getrennt unmittelbar nebeneinander enden. Durch eine solche Anordnung überlagern sich außerdem prinzipiell die abgestrahlten elektromagnetischen Felder der Stromzuführungen zu den Elektroden mit den Feldern der an der Innenseite der rückwärtigen Wand verlaufenden Stromführungen und heben sich im Idealfall gegenseitig auf. Somit ist eine teure und gewichtsträchtige Abschirmung wie bei herkömmlichen Plasmabildschirmen überflüssig. Da sowohl die Anschlüsse für die an der Frontscheibe verlaufenden Elektroden als auch für die an der hinteren Wand verlaufenden Elektroden nach außen geführt und am Rand der hinteren Wand angebracht werden können, kann man damit sämtliche Elektroden an die erfindungsgemäßen Stromführungen anschließen und zum Kontaktbereich führen.

Durch eine leitfähige aufgedruckte Verbindung wie nach Anspruch 2 lassen sich die Stromzuführungen kostengünstig und produktionstechnisch einfach herstellen, indem sie auf der Rückseite des Plasmabildschirms aufgebracht werden.

Die Ausgestaltung nach Anspruch 3 erlaubt die Weiterverwendung der bekannten vorhanden Verbindungen über flexible Leitungen, um eine erfindungsgemäße Abschirmung nach Anspruch 1 zu erreichen.

Entsprechend einer beispielhaften Ausführungsform der vorliegenden Erfindung nach Anspruch 4 lassen sich die Stromwege zu den Kontaktstellen der Elektroden verkürzen, indem die Schaltkreise zur Ansteuerung der Bildpunkte direkt auf der Außenseite der rückwärtigen Wand eines Plasmabildschirms montiert sind. Dadurch werden die Zuleitungen zu den Anschlüssen der Elektroden nochmals verkürzt. Außerdem verkürzen gemeinsame Pufferkondensatoren die Stromwege zwischen den elektronischen Schaltkreisen für die Treiberstufen der X-Elektroden und der Y-Elektroden. Zusammen mit der Ausführung nach Anspruch 1 ist so eine besonders effektive Unterdrückung der Abstrahlung elektromagnetischer Wellen möglich. Zugleich ist eine Lösung mit gemeinsamen Pufferkondensatoren wesentlich preiswerter als mit separaten Pufferkondensatoren für jede Treiberstufe.

Mit der Ausgestaltung nach Anspruch 5 werden die Vorteile der Erfindung in einem Endprodukt wie einem Fernsehgerät oder einem Monitor angewandt, welches dadurch kostengünstiger herstellbar ist.

Gemäß einer weiteren beispielhaften Aufführungsform der vorliegenden Erfindung, verläuft der Kontaktbereit über die ganze Breite der rückwärtigen Wand, quer zu den Stromführungen derart, dass die Abstrahlfläche des Plasmabildschirms von der lichtdurchlässigen Scheibe aus gesehen minimiert ist.

Ausführungsbeispiele der Erfindung werden nachfolgend an Hand einiger Figuren näher erläutert. Es zeigen:
Figur 1 eine schematische Darstellung der einzelnen Komponenten eines Plasmabildschirms,
Figur 2 ein Blockschaltbild eines herkömmlichen Plasmabildschirms mit eingezeichneten Stromverläufen,
Figur 3 einen Plasmabildschirm mit einer gemeinsamen Platine für die beiden X-/Y-Treiberstufen mit einem zentralen Anschluss der Stromzuführungen zu den Elektroden des Plasmabildschirms,
Figur 4a den herkömmlichen Stromverlauf auf der Rückseite eines Plasmabildschirms,
Figur 4b die verbesserte Stromführung auf der Rückseite eines Plasmabildschirms,

Wie in Figur 1 zu sehen, besteht eine erfindungsgemäße Anordnung vor allem aus dem eigentlichen Plasmabildschirm 3, auf dessen Rückseite Stromzuführungen 2 vorhanden sind, welche den Plasmabildschirm 3 mit den elektronischen Schaltkreisen zur Ansteuerung der Bildpunkte des Plasmabildschirm 3 verbinden. Die elektronischen Schaltkreise bestehen unter anderem aus den beiden Treiberstufen 6, 7, welche die zwei verschiedenen Elektrodengruppen, die X-Elektroden und die Y-Elektroden, ansteuern. Die Treiberstufen beziehen ihren Strom dabei aus einem Versorgungsmodul 8, z.B. einem Schaltnetzteil. Mittels weitere Schaltkreise 4, 9 werden die Bildpunkte angewählt, wobei der Schaltkreis 4 die Reihen des Plasmabildschirms 3 anwählt und der Schaltkreis 9 die Spalten anwählt. Die Anwahl der Bildpunkte geschieht dabei durch die beiden Schaltkreise 4, 9 in Abhängigkeit der anliegenden Bildinformationen. Diese werden von einem Schaltkreis 5 zur Bildverarbeitung zur Verfügung gestellt.

Wird ein Bildpunkt angesteuert, so leuchtet der Bildpunkt auf, und es fließen durch die Elektroden und die Stromzuführungen 2 sowie durch die Stromführungen zwischen den Kontakten 13 und den einzelnen Elektroden der Bildpunkte relativ hohe und vor allem hochfrequente Ströme. Dabei werden elektromagnetische Wellen von den stromführenden Verbindungen 2 abgestrahlt. Diese sind in Figur 2 durch dicke schwarze Linien kenntlich gemacht, während in den gestrichelten Linien nur schwache Ströme fließen, deren elektromagnetische Felder zu vernachlässigen sind. Die hohen Ströme spannen dabei mit den dazugehörigen Rückströmen eine Fläche auf, wobei eine große Fläche eine hohe elektromagnetische Abstrahlung bedeutet. Deshalb werden mit der vorliegenden Erfindung diese Flächen verkleinert, so dass sich die elektromagnetischen Felder der hinfließenden Ströme und der rückfließenden Ströme weitestgehend kompensieren. Ab einer gewissen Enrfernung vom Plasmabildschirm 3 heben sich die Felder dann so gut wie auf. Zusätzlich erfolgt die Kontaktierung der Stromzuführungen 2 mit den Treiberstufen 6, 7 in einem schmalen Kontaktbereich 14. Damit können die von beiden Seiten kommenden Enden der Stromzuführungen 2 nicht wie Antennen wirken und elektromagnetische Wellen abstrahlen. Die beste Wirkung erzielt man daher, wenn die Stromzuführungen elektrisch gegeneinander isoliert unmittelbar nebeneinander enden. Der Kontaktbereich 14 kann dabei auch aus der Mitte verschoben werden, wichtig ist aber dass er über die ganze Breite der rückwärtigen Wand 11 quer zu den Stromzuführungen verläuft.

Für eine besonders kleine Abstrahlfläche werden die Stromzuführungen 2 direkt als leitfähige Beschichtung auf die Rückseite der rückwärtigen Wand 11 aufgebracht. Die rückwärtige Wand 11 ist derzeit aus Gründen der Statik aus Glas, kann aber auch aus einem temperaturbeständigen anderen Material sein, da eine Durchsichtigkeit nicht erforderlich ist und im Gegenteil Licht aus den Bildpunkten auch nach hinten durchlässt, was unerwünscht ist.

Den entscheidenden Vorteil bietet also der neuartige Aufbau der Stromzuführungen 2. Während bei herkömmlichen Plasmabildschirmen die Treiberstufen 6, 7 für die X- und die Y-Elektroden auf getrennten Platinen untergebracht sind und bei Spannungs-übergängen die Ströme über die Erdungsrückführung geführt werden, verzichtet die erfindungsgemäße Anordnung auf eine solche Stromführung über die Erdungsrückführung. Weiterhin sind die Treiberplatinen 6, 7 zentral angeordnet und über Stromzuführungen 2 mit den X-/Y-Elektroden verbunden. Dies kann dadurch erreicht werden, dass wie in Figur 1 die Stromzuführungen 2 (hier flexible Leitungen) für die X-/Y-Elektroden bis zur Mitte des Plasmabildschirms 3 auf dessen Rückseite geführt werden. Mittels separater Steckverbindungen werden sie dort an die Treiberstufen 6,7 angeschlossen.

Um die Stromwege weiter zu verkürzen, ist es sinnvoll, die Treiberstufen 6, 7 auf einer gemeinsamen Platine zu vereinen. Dies ist in Figur 3 zu sehen. Dadurch wird die Abstrahlung elektromagnetischer Wellen durch Übernahmeströme zwischen den Treiberstufen 6, 7 vermindert. Des weiteren können die Stromzuführungen 2 für die X-/Y-Elektroden nun über einen gemeinsamen Steckverbinder an die Treiberstufen 6, 7 angeschlossen werden. Gleichzeitig können die beiden Treiberstufen 6, 7 gemeinsame Pufferkondensatoren 1 benutzen, wodurch die Hälfte der Kondensatoren eingespart werden kann.

Eine weitere Verbesserung ist dadurch möglich, dass der Schaltkreis 4 zur Auswahl der Reihen nicht mehr auf den flexiblen Leitungen der Stromzuführungen 2, sondern direkt auf der rückseitigen Wand 11 des Plasmabildschirms 3 montiert sind Die Stromzuführungen 2 zwischen Y-Elektroden und dem Schaltkreis 4 zur Auswahl der Reihen sowie dessen Verbindung mit den X-/Y-Treiberstufen 6, 7 kann dann durch eine leitfähige Schicht auf der rückseitigen Wand 11 des Plasmabildshirms 3 wie in Figur 4b erfolgen; Figur 4a zeigt die herkömmlichen Zuleitungen 2. Der Anschluss des Plasmabildschirms 3 an die Treiberstufen 6, 7 ist kostengünstig durch Steckverbinder und Kontaktfedern bzw. andere leitfähige flexible Materialien möglich, die unmittelbaren Kontakt mit der leitfähigen Schicht der Stromzuführungen 2 haben. Neben der Verringerung der Abstrahlfläche bietet eine solche Anordnung noch den Vorteil einer erhöhten magnetischen Kopplung was die Stromverteilung der rückfließenden Ströme verbessert.

Betrachtet man die Abstrahlfläche der gesamten Anordnung von der Glasscheibe 10 der Vorderseite des Plasmabildschirms 3 aus, so wird diese dann minimal, wenn der Kontaktbereich über die ganze vertikale Mittellinie des Plasmabildschirms 3 verläuft. Die Ströme werden dann nicht zu den Kontaktstellen hin konzentriert. Dazu führt man die Stromzuführungen 2 jeder einzelnen X-Elektrode und jeder einzelnen Y-Elektrode an der vorderen Glasscheibe 10 getrennt nach hinten auf die Außenseite der rückwärtigen Glasscheibe11 des Plasmabildschirms 3 und dort weiter bis ungefähr zur Mitte, wo sie mit den elektronischen Schaltkreisen (Treiberstufen) 4, 6, 7 kontaktiert werden. Dies geschieht auf die selbe Weise mit einem schmalen Kontaktbereich 14 über die ganze Breite wie bei der Ausführung nach Anspruch 1. Die Stufe 4 zur Ansteuerung der Reihen kann dann auch zusammen mit den X-/Y-Treiberstufen 6,7 auf einer gemeinsamen Platine untergebracht sein.

Statt der vorderen Glasscheibe 10 kann natürlich auch eine durchsichtige Kunststoffscheibe oder Folie verwendet werden, wenn die Stabilität des gesamten Plasmabildschirms 3 sichergestellt ist.

## Patentansprüche

1. Plasmabildschirm, umfassend:
eine vorderseitige lichtdurchlässige Scheibe (10);
eine rückwärtige Wand (11);
Zellen zur Erzeugung von Bildpunkten;
X-Elektroden und Y-Elektroden;
elektronische Schaltkreise (4, 6, 7) zur Ansteuerung der X-Elektroden und der Y-Elektroden;
erste Stromzuführungen und zweite Stromzuführungen;
wobei die rückwärtige Wand (11) eine Innenseite und eine Außenseite aufweist;
wobei die Zellen zwischen der Scheibe und der Innenseite der rückwärtigen Wand (11) angeordnet sind;
wobei die X-Elektroden und die Y-Elektroden auf der Innenseite der rückwärtigen Wand (11) angeordnet sind;
wobei die elektronischen Schaltkreise (4, 6, 7) auf der den Zellen abgewandten Außenseite der rückwärtigen Wand (11) angeordnet sind;
wobei die ersten Stromzuführungen zum Herstellen einer elektrischen Verbindung zwischen den X-Elektroden und den elektronischen Schaltkreisen zur Ansteuerung der X-Elektroden im Bereich einer ersten Außenkante der rückwärtigen Wand (11) ausgeführt sind;
wobei die zweiten Stromzuführungen zum Herstellen einer elektrischen Verbindung zwischen den Y-Elektroden und den elektronischen Schaltkreisen zur Ansteuerung der Y-Elektroden im Bereich einer zweiten Außenkante der rückwärtigen Wand (11), welche der ersten Außenkante gegenüber liegt, ausgeführt sind;
wobei die Stromzuführungen (2) weitgehend parallel zueinander verlaufen;
wobei die Stromzuführungen (2) in einem schmalen senkrecht zu den Stromzuführungen (2) über die ganze Breite der rückwärtigen Wand (11) verlaufenden Kontaktbereich (14) enden;
wobei die elektronischen Schaltkreise (4, 6, 7) die Stromzuführungen (2) in dem schmalen Kontaktbereich (14) kontaktieren; und
wobei durch die schmale Ausgestaltung des Kontaktbereichs (14) eine Abstrahlung von elektromagnetischen Feldern verringert wird.

2. Plasmabildschirm nach Anspruch 1, wobei die Stromzuführungen (2) in Form von auf der den Zellen abgewandten Außenseite der rückwärtigen Wand (11) aufgebrachten Leiterbahnen ausgeführt sind.

3. Plasmabildschirm nach Anspruch 1, wobei die Stromzuführungen (2) in Form von Kabeln ausgeführt sind.

4. Plasmabildschirm nach Anspruch 1,
wobei die elektronischen Schaltkreise (4, 6, 7) weiterhin zur Ansteuerung von Zeilen des Plasmabildschirms (3) ausgeführt sind; und
wobei die elektronischen Schaltkreise (4, 6, 7) zur Ansteuerung der X-Elektroden und der Y-Elektroden gemeinsame Pufferkondensatoren (1) aufweisen.

5. Plasmabildschirm nach Anspruch 1 oder 4, wobei diese Anordnung ein Fernsehgerät oder Monitor ist.

6. Plasmabildschirm nach Anspruch 1 oder 4, wobei der Kontaktbereich (14) über die ganze vertikale Mittellinie das Plasmabildschirms (3) verläuft.

## Claims

1. A plasma display panel, having
on the front side a translucent plate (10);
a rear wall (11);
cells for generating picture elements;
X electrodes and Y electrodes;
electronic circuits (4, 6, 7) for driving the X electrodes and the Y electrodes;
first power supply leads and second power supply leads;
**characterized in that** the rear wall (11) has an inside and an outside;
**in that** the cells are arranged between the screen and the inside of the rear wall (11);
**in that** the X electrodes and the Y electrodes are arranged on the inside of the rear wall (11);
**in that** the electronic circuits (4, 6, 7) are installed in the outside of the rear wall facing away from the cells;
**in that** the first power supply leads are provided for establishing an electrical connection between the X electrodes and the electronic circuits for driving the X electrodes in the area of a first outside of the rear wall (11);
**in that** the second power supply leads are provided for establishing an electrical connection between the Y electrodes and the electronic circuits for driving the Y electrodes in the area of a second outside of the rear wall (11), opposite to the first outside;
**in that** the power supply leads (2) largely run parallel with each other;
**in that** the power supply leads (2) end in a narrow contact area (14) running at a right angle to the power supply leads (2) over the whole width of the rear wall (11);
**in that** the electronic circuits (4, 6, 7) contact the power supply leads (2) in the narrow contact area (14); and
**in that** an emission of electromagnetic fields is reduced as a result of the narrowness of the contact area (14).

2. A plasma display panel as claimed in claim 1, **characterized in that** the power supply leads (2) take the form of conductor tracks deposited on the outer side of the rear wall (11), which outer side is remote from the cells.

3. A plasma display panel as claimed in claim 1, **characterized in that** the power supply leads (2) take the form of cables.

4. A plasma display panel as claimed in claim 1, **characterized in that** the electronic circuits (4, 6, 7) are further arranged for driving rows of the plasma display panel (3); and **in that** the electronic circuits (4, 6, 7) include shared buffer capacitors (1) for driving the X electrodes and the Y electrodes.

5. A plasma display panel as claimed in claim 1 or 4, **characterized in that** this arrangement is a television set or a monitor.

6. A plasma display panel as claimed in claim 1 or 4, **characterized in that** the contact area (14) runs over the whole vertical diameter of the plasma display panel (3).

## Revendications

1. Ecran à plasma, comprenant :
une vitre frontale transparente à la lumière (10);
une paroi arrière (11) ;
des cellules pour la production de points lumineux ;
des électrodes X et Y ;
des circuits électroniques (4, 6, 7) pour la commande des électrodes X et Y ;
des premières alimentations de courant et des secondes alimentations de courant ;
dans lequel la paroi arrière (11) présente une face interne et une face externe ;
dans lequel les cellules sont disposées entre la vitre et la face interne de la paroi arrière (11) ;
dans lequel les électrodes X et Y sont disposées sur la face interne de la paroi arrière (11) ;
dans lequel les circuits électroniques (4, 6, 7) sont disposés sur la face externe de la paroi arrière (11) faisant face aux cellules ;
dans lequel les premières alimentations de courant sont réalisées de manière à établir une liaison électrique entre les électrodes X et les circuits électroniques de commande des électrodes X, à proximité d'un premier bord externe de la paroi arrière (11);
dans lequel les secondes alimentations de courant sont réalisées de manière à établir une liaison électrique entre les électrodes Y et les circuits électroniques de commande des électrodes Y, à proximité d'un second bord externe de la paroi arrière, faisant face au premier bord externe ;
dans lequel les alimentations de courant (2) sont disposées pour la majeure part parallèlement les unes aux autres ;
dans lequel les alimentations de courant (2) se terminent sur une zone de contacts étroite, disposée perpendiculairement aux alimentations de courant (2) sur toute la largeur de la paroi arrière (11) ;
dans lequel les circuits électroniques (4, 6, 7) sont en contact avec les alimentations de courant (2) dans la zone de contacts étroite ; et
dans lequel le rayonnement de champs électromagnétiques est réduit par la réalisation d'une zone de contacts étroite (14).

2. Ecran de plasma selon la revendication 1, dans lequel les alimentations de courant (2) sont réalisées sous la forme de bandes conductrices disposées sur la face externe, faisant face aux cellules, de la paroi arrière (11).

3. Ecran de plasma selon la revendication 1, dans lequel les alimentations de courant (2) sont réalisées sous la forme de câbles.

4. Ecran de plasma selon la revendication 1,
dans lequel les circuits électroniques (4, 6, 7) sont réalisés en outre en vue de la commande de cellules de l'écran de plasma (3) ; et
dans lequel les circuits électroniques (4, 6, 7) destinés à la commande des électrodes X et Y présentent des condensateurs tampon (1) communs.

5. Ecran de plasma selon la revendication 1 ou 4,
dans lequel le dispositif en question est un appareil de télévision ou un moniteur.

6. Ecran de plasma selon la revendication 1 ou 4,
dans lequel la zone de contacts (14) s'étend tout le long de la ligne verticale médiane de l'écran de plasma (3).
